# EUROPÄISCHE PATENTSCHRIFT

(11) **EP 3 567 169 B1**
(45) Veröffentlichungstag und Bekanntmachung des Hinweises auf die Patenterteilung: **30.06.2021**
(21) Anmeldenummer: 19174008.3
(22) Anmeldetag: 13.05.2019
(51) Int. Cl.: E03C 1/122, E03C 1/295

(54) **ABLAUFGARNITUR**
DRAINAGE FITTING
RACCORD FILETÉ D'ÉVACUATION

(30) Priorität: 11.05.2018 DE 202018102641 U
(43) Veröffentlichungstag der Anmeldung: 13.11.2019
(73) Patentinhaber: Viega Technology GmbH & Co. KG, 57439 Attendorn (DE)
(72) Erfinder: Arndt, Johannes, 57439 Attendorn (DE); Schulte, Reinhard, 59889 Eslohe (DE); Kolarec, Daniel, 57413 Finnentrop (DE)
(74) Vertreter: Cohausz & Florack

(56) Entgegenhaltungen:
- EP-A2- 2 149 643
- EP-A2- 2 532 795
- DE-A1- 2 838 111
- DE-U1-202015 003 331
- GB-A- 1 397 705
- US-A- 2 629 393
- US-A- 3 023 767
- US-A- 3 605 132

## Beschreibung

Die Erfindung betrifft eine Ablaufgarnitur insbesondere als Bodenablauf oder für eine Dusch- oder Badewanne, mit einem mindestens eine Zulauföffnung und mindestens einen Ablaufstutzen aufweisenden Gehäuse, welches einen Geruchverschluss aufweist, der zur Aufnahme von Sperrwasser ausgebildet ist, und mit einem Bypass, welcher bei Normaldruck geschlossen ist und derart hergerichtet ist, dass er bei Überschreiten eines bestimmten in dem Ablaufstutzen auftretenden Unterdrucks eine Verringerung des Unterdrucks bewirkt, wodurch das Sperrwasser nicht unter eine Höhe sinkt, bei welcher der Geruchverschluss seine Sperrwirkung verliert, wobei der Geruchverschluss einen tassenförmigen Behälter zur Aufnahme des Sperrwassers und ein in den Behälter hineinragendes Tauchrohr umfasst, und wobei das Tauchrohr einen flanschförmigen Einlassabschnitt aufweist.

Derartige Ablaufgarnituren sind in verschiedenen Ausführungen bekannt.

Die Zulauföffnung der Ablaufgarnitur kann auch als Eingangsöffnung bezeichnet werden und dient als Einlassöffnung für Brauchwasser bzw. Abwasser. Mittels des Ablaufstutzens lässt sich die Ablaufgarnitur mit einer Ablaufrohrleitung bzw. mit einem Ablaufrohrsystem verbinden.

Das Sperrwasser eines Geruchverschlusses bildet eine Gassperre, die verhindert, dass unangenehmer Geruch aus der an der Ablaufgarnitur angeschlossenen Ablaufrohrleitung in den Gebäuderaum, beispielsweise einen Duschraum, gelangt, in welchem die Ablaufgarnitur installiert ist. Die wirksame Funktion des Geruchverschlusses ist davon abhängig, dass die Höhe des Sperrwassers eine bestimmte Höhe nicht unterschreitet. Fließt der Ablaufgarnitur über einen langen Zeitraum kein Wasser zu, kann es dazu kommen, dass die Höhe des Sperrwassers aufgrund natürlicher Verdunstung unter die für einwandfreie Funktion des Geruchverschlusses notwendige Höhe sinkt.

Ein Geruchverschluss der genannten Art kann beispielsweise durch einen S-förmigen oder wellenförmigen Verlauf eines Ablaufkanals realisiert werden, wobei die bogenförmige Umlenkung des Ablaufkanalabschnitts der Aufnahme von Sperrwasser dient.

Weiterhin ist es bekannt, einen Geruchverschluss in einer Ablaufgarnitur durch ein Tauchrohr und einen tassenförmigen Behälter, auch Überlauftasse genannt, zu bilden, wobei das Tauchrohr in den tassenförmigen Behälter ragt und mit Abstand zu dem Boden des Behälters endet. Das über den oberen Rand des Behälters überlaufende Abwasser wird zum Ablaufstutzen der Ablaufgarnitur geleitet. Die wirksame Funktion dieses Geruchverschlusses setzt voraus, dass das Tauchrohr stets in das im tassenförmigen Behälter zurückgehaltene Sperrwasser eintaucht.

Um einen zuverlässigen Geruchverschluss sicherzustellen, wurde in der DIN 1986-100 festgelegt, dass ein Geruchverschluss eine Sperrwasserhöhe von mindestens 50 mm aufweisen soll.

In der Praxis hat sich jedoch gezeigt, dass selbst bei Umsetzung der in der zuvor genannten Norm angegebenen Sperrwasserhöhe eine zuverlässige Funktion eines Geruchverschlusses nicht immer sichergestellt werden kann, da in den dem Ablaufstutzen der Ablaufgarnitur nachgeschalteten Ablaufleiturigen mitunter ein Rücksaugen und damit ein Unterdruck auftritt, wobei der Unterdruck ein Absaugen von im Geruchverschluss befindlichen Sperrwasser bewirkt. Der Unterdruck saugt an dem Sperrwasser und führt somit zu einer Verringerung der in dem Geruchverschluss befindlichen Sperrwassermenge, so dass der Geruchverschluss gegebenenfalls solange unwirksam ist, bis neues Brauchwasser oder Abwasser in diesen fließt. Ein Geruchverschluss verliert seine Sperrwirkung, wenn das Sperrwasser soweit abgesunken ist, dass eine strömungstechnische Verbindung für ein Gas zwischen der Zulauföffnung und dem Ablaufstutzen vorhanden ist.

Des Weiteren werden für den Bau sowie die Sanierung von Bädern heutzutage oft Ablaufgarnituren mit relativ geringer Bauhöhe gefordert. Bei solchen niedrig ausgeführten Ablaufgarnituren ist es allerdings schwierig bis unmöglich, die laut DIN 1986-100 geforderte Mindestsperrwasserhöhe von 50 mm einzuhalten.

Die EP 2 532 795 A2 offenbart eine Ablaufrinne mit einem eingebauten Geruchverschluss, wobei die Ablaufrinne eine relativ geringe Bauhöhe aufweisen soll. Die Ablaufrinne besteht aus einer Einlassrinne, die in ihrem Boden ein Auffangbecken aufweist, das durch zwei Trennwände in drei Körper oder Abschnitte unterteilt ist, wobei der zentrale Körper (Abschnitt) einen horizontalen Auslass oder Ablaufstutzen aufweist. Eine Geruchverschlussabdeckung passt in das Auffangbecken und weist zwei Schürzen oder Sockelleisten auf, die in die Seitenabschnitte des Auffangbeckens eingeführt werden, ohne dessen Boden zu erreichen. Hierzu sind an der Unterseite der Geruchverschlussabdeckung einzelne Laschen vorgesehen, die als Abstandshalter wirken. Optional ist ein herkömmliches Belüftungsventil an der Geruchverschlussabdeckung vorgesehen.

Die DE 28 38 111 A1 offenbart eine Ablaufgarnitur als Bodenablauf, mit einem eine Zulauföffnung und einen Ablaufstutzen aufweisenden Gehäuse, welches einen Geruchverschluss aufweist, der zur Aufnahme von Sperrwasser ausgebildet ist. Diese Bodenablaufgarnitur weist einen Bypass auf, welcher bei Normaldruck geschlossen ist und derart hergerichtet ist, dass er bei Überschreiten eines bestimmten in dem Ablaufstutzen auftretenden Unterdrucks eine Verringerung des Unterdrucks bewirkt, wodurch das Sperrwasser nicht unter eine Höhe sinkt, bei welcher der Geruchverschluss seine Sperrwirkung verliert. Die Ablaufgarnitur weist hierzu ein topfförmiges Gefäß auf, das in eine Ausnehmung des Bodens eingesetzt ist und dessen Umfangswand von der Seitenwand der Ausnehmung absteht. In das Gefäß taucht eine herausnehmbare Manschette ein, die zusammen mit dem Gefäß eine Wassersperre und damit einen Geruchverschluss bildet. Oberhalb des Gefäßes ist ein ringförmiger Schließkörper angeordnet, der mit einem Sitz zusammenwirkt, welcher zum einen von einer Lippe an einer nach außen und zurückgebogenen Zone am oberen Rand der Manschette und zum anderen aus einer Lippe besteht, die an einem in dem Boden oder dergleichen befestigten Ringstück ausgebildet ist.

Davon ausgehend liegt der vorliegenden Erfindung die Aufgabe zugrunde, eine Ablaufgarnitur der eingangs genannten Art zu schaffen, die kostengünstig eine zuverlässige Geruchverschlussfunktion bei geringer Bauhöhe ermöglicht.

Gelöst wird diese Aufgabe durch eine Ablaufgarnitur mit den in Anspruch 1 angegebenen Merkmalen. Bevorzugte und vorteilhafte Ausgestaltungen der erfindungsgemäßen Ablaufgarnitur sind in den Unteransprüchen angegeben.

Die erfindüngsgemäße Ablaufgarnitur hat einen Bypass, welcher bei Normaldruck geschlossen ist und derart hergerichtet ist, dass er bei Überschreiten eines bestimmten in dem Ablaufstutzen auftretenden Unterdrucks eine Verringerung des Unterdrucks bewirkt, so dass eine Höhe des Sperrwassers nicht unter eine Höhe sinkt, bei welcher der Geruchverschluss seine Sperrwirkung verliert.

Unter Normaldruck wird im Rahmen der vorliegenden Erfindung der Umgebungsdruck der Ablaufgarnitur verstanden. Hierbei handelt es sich in der Regel um einen Druck von ca. 1,01325 bar. Unter Unterdruck wird hier somit Luftdruckverstanden, der unter dem Normaldruck beziehungsweise unter dem Umgebungsdruck der Ablaufgarnitur liegt. Mit Verringerung des Unterdrucks ist im vorliegenden Fall eine Anpassung bzw. Angleichüng des in dem Ablaufstutzen auftretenden Unterdrucks an einen Umgebungsdruck der Ablaufgarnitur gemeint.

Ein Überschreiten eines bestimmten Unterdrucks im Ablaufstutzen ergibt sich durch eine Zunahme des in dem Ablaufstutzen auftretenden Unterdrucks. Eine Zunahme des Unterdrucks bedeutet, dass die negative Druckdifferenz zu dem Umgebungsdruck beziehungsweise dem Normaldruck ansteigt. Bei dem besagten Unterdruck handelt es sich insbesondere um einen Unterdruck, der in einer an dem Ablaufstutzen der Ablaufgarnitur angeschlossenen Ablaufleitung auftritt und beispielsweise durch eine außergewöhnliche Saugwirkung (Rücksaugwirkung) im Abwasserrohrsystem verursacht wird. Falls ein solcher Unterdruck auftritt, wirkt dieser nicht bzw. nicht ausschließlich - wie bei den aus dem Stand der Technik bekannten Ablaufgarnituren - auf das Sperrwasser, sondern ebenfalls auf den Bypass.

Der Bypass der erfindungsgemäßen Ablaufgarnitur ist vorzugsweise derart ausgestaltet, dass dieser bei bzw. ab einer bestimmten Erhöhung des Unterdrucks in dem Ablaufstutzen durch eine temporäre luftdurchlässige Verbindung des durch den Ablaufstutzen begrenzten Hohlraums mit der Umgebung der Ablaufgarnitur eine Verringerung des Unterdrucks in dem Ablaufstutzen bewirkt, so dass das Sperrwasser nicht unter eine Höhe sinkt, bei welcher der Geruchverschluss seine Sperrwirkung verliert.

Durch die Erfindung wird eine Ablaufgarnitur mit einem zuverlässigen Geruchverschluss zur Verfügung gestellt, welcher beispielsweise auch bei einer außergewöhnlichen Saugwirkung (Rücksaugwirkung) in dem an der Ablaufgarnitur angeschlossenen Abwasserrohrsystem seine bestimmungsgemäße Funktion weiter ausübt. Es ist dadurch möglich, eine geringere als die in der DIN 1986-100 angegebene Sperrwasserhöhe vorzusehen, da ein Ansaugen von Sperrwasser durch den Bypass verhindert wird. Hierdurch lassen sich Ablaufgarnituren mit Geruchverschlüssen verwirklichen, die eine besonders geringe Bauhöhe aufweisen.

Bevorzugt ist der Bypass derart ausgestaltet, dass nicht nur ein Absinken des Sperrwassers unter eine gewisse Mindesthöhe bei Auftreten einer außergewöhnlichen Saugwirkung verhindert wird, sondern dass im Wesentlichen jegliches Absaugen des Sperrwassers verhindert wird, indem der Bypass für eine Verringerung des in dem Ablaufstutzen auftretenden Unterdrucks sorgt, bevor Sperrwasser durch den in dem Ablaufstutzen auftretenden Unterdruck angesaugt wird. Eine solche Rücksaugsicherung wird dadurch erreicht, dass der Bypass den Ablaufstutzen bei Auftreten einer außergewöhnlichen Saugwirkung im Ablaufstutzen mit der Umgebung der Ablaufgarnitur strömungstechnisch verbindet.

Der Bypass der erfindungsgemäßen Ablaufgarnitur kann auch als Belüftungsventil bezeichnet werden.

Der Bypass der erfindungsgemäßen Ablaufgarnitur weist in einer Variante einen Ventilsitz und eine an dem Ventilsitz anliegende, eine Durchgangsöffnung des Bypasses bei Normaldruck dichtend verschließende Membran auf. Mittels einer Membran kann unter Verwendung einer möglichst geringen Anzahl von Bauteilen eine gewünschte Druckregulierung zwischen dem in dem Ablaufstutzen herrschenden Druck und dem Umgebungsdruck verwirklicht werden. Solange ein bestimmter Unterdruck in dem Ablaufstutzen nicht auftritt, verschließt die Membran den Bypass luftdicht, so dass stets ein zuverlässiger Geruchverschlusssichergestellt wird. In konstruktiver Hinsicht ist es weiter vorteilhaft, wenn die Membran nach einer bevorzugten Ausgestaltung als geschlitzte Membran ausgebildet ist, wobei die geschlitzte Membran erst ab einer bestimmten Druckdifferenz luftdurchlässig ist. Alternativ kann die Membran auch Bestandteil eines an sich bekannten Membranventils sein.

Eine weitere vorteilhafte Variante der Erfindung ist dadurch gekennzeichnet, dass der Bypass eine geschlitzte Membran aus elastischem Material, beispielsweise Gummi, aufweist. Beispielsweise weist die Membran mindestens zwei sich kreuzende Schlitze auf, wobei die Schlitze eine Durchgangsöffnung definieren, die bei Normaldruck geschlossen ist und bei Überschreiten eines bestimmten in dem Ablaufstutzen der Ablaufgarnitur auftretenden Unterdrucks offen ist. Ein solcher Bypass lässt sich in sehr geringer Bauhöhe realisieren, insbesondere dann, wenn der Bypass ausschließlich die geschlitzte Membran als einziges Verschlusselement aufweist.

Der Geruchverschluss der erfindungsgemäßen Ablaufgarnitur umfasst einen tassenförmigen Behälter zur Aufnahme des Sperrwassers und ein in den Behälter hineinragendes Tauchrohr. Hierdurch lässt sich in konstruktiv günstiger und einfacher Weise ein Geruchverschluss realisieren. Insbesondere bietet diese Ausgestaltung die Möglichkeit, die Ablaufgarnitur besonders kompakt und platzsparend auszuführen. Es ist bevorzugt, dass das Tauchrohr die Zulauföffnung des Gehäuses der Ablaufgarnitur begrenzt. Das Tauchrohr ist vorzugsweise herausnehmbar in dem Gehäuse der Ablaufgarnitur gehalten.

Erfingsungsgemäß weist das Tauchrohr den Bypass auf. Dies ist vorteilhaft, da mittels einer Durchgangsöffnung am Tauchrohr eine strömungstechnische Verbindung zwischen dem durch den Ablaufstutzen begrenzten Hohlraum und der Umgebung der Ablaufgarnitur in einfacher Weise kostengünstig geschaffen werden kann. Insbesondere bietet diese Ausgestaltung der Erfindung mitunter die Möglichkeit, eine bereits vorhandene Ablaufgarnitur erfindungsgemäß herzurichten, indem lediglich das vorhandene Tauchrohr durch ein mit einem erfindungsgemäßen Bypass versehenes Tauchrohr ausgetauscht wird. Des Weiteren ist diese Ausgestaltung auch im Hinblick auf eine mitunter erforderliche Wartung des Bypasses von Vorteil. Denn nach längerer Gebrauchsdauer kann es sein, dass der Bypass durch im Abwasserstrom enthaltende Stoffe oder Partikel verschmutzt ist und nicht mehr ordnungsgemäß funktioniert. Daher ist es vorteilhaft, dass das Tauchrohr den Bypass aufweist, da hierdurch bei einer Verschmutzung das gesamte Tauchrohr getauscht oder das Tauchrohr für die Reinigung des Bypasses ohne großen Aufwand der Ablaufgarnitur entnommen werden kann.

Erfindungsgemäß weist das Tauchrohr einen flanschförmigen Einlassabschnitt auf, der mit dem Bypass versehen ist. Dabei ist das Tauchrohr bevorzugt trompeten- oder trichterförmig ausgestaltet, wobei der Bypass vorzugsweise in einem Randbereich des oberen, flanschförmigen Einlassabschnittes des Tauchrohres angeordnet ist. Mittels des flanschförmigen Einlassabschnitts kann die Zulauföffnung des Gehäuses in zuverlässiger Weise durch das Tauchrohr definiert werden. Des Weiteren ist es bevorzugt, dass der flanschförmige Einlassabschnitt des Tauchrohres einen bügelförmigen Griff zur einfachen Entnahme des Tauchrohres aus der Ablaufgarnitur aufweist.

Der flanschförmige Einlassabschnitt des Tauchrohres weist einen Außendurchmesser auf, der erfindungsgemäß mehr als 1,5-fache, vorzugsweise mehr als das 2-fache des Innendurchmessers oder kleinsten Innendurchmessers des Tauchrohres beträgt.

Für eine geringe Bauhöhe des Tauchrohres sowie der Ablaufgarnitur ist es günstig, wenn nach einer weiteren Ausgestaltung der flanschförmige Einlassabschnitt des Tauchrohres an seinem Außenumfang eine Ringnut zur Aufnahme eines Dichtungsringes aufweist.

Erfindungsgemäß ist der Bypass in einem Flächensegment des flanschförmigen Einlassabschnittes des Tauchrohres angeordnet, wobei sich die Durchgangsöffnung des Bypasses von der Oberseite des flanschförmigen Einlassabschnittes zu dessen Unterseite hin erstreckt. Dies ermöglicht eine besonders geringe Bauhöhe der Ablaufgarnitur.

Die axiale Länge des Bypasses ist vorzugsweise kleiner als sein Innendurchmesser bzw. der Innendurchmesser der Durchgangsöffnung des Bypasses. Der Bypass kann dabei an der Oberseite des flanschförmigen Einlassabschnittes durch einen nach oben vorstehenden Rand begrenzt sein, der vorzugsweise als ringförmig umlaufender Rand ausgebildet ist. Der Bypass erhält hierdurch eine hohe Formstabilität.

Eine weitere bevorzugte Ausgestaltung der erfindungsgemäßen Ablaufgarnitur ist dadurch gekennzeichnet, dass der Innendurchmesser des Bypasses oder der Innendurchmesser der Durchgangsöffnung des Bypasses kleiner als der kleinste Innendurchmesser des Tauchrohres ist und beispielsweise im Bereich von 6 mm bis 40 mm, vorzugsweise im Bereich von 6 mm bis 20 mm, besonders bevorzugt im Bereich von 6 mm bis 15 mm liegt.

Für eine hohe Ablaufleistung der Ablaufgarnitur ist es vorteilhaft, wenn gemäß einer weiteren Ausgestaltung der Erfindung der dem Tauchrohr zugeordnete Behälter ein im Wesentlichen W-förmiges Querschnittsprofil aufweist. Dies führt zu einer strömungstechnisch günstigen Umlenkung des durch die Ablaufgarnitur ablaufenden Abwassers und führt somit zu einer Verbesserung der Ablaufleistung der Ablaufgarnitur.

In konstruktionstechnischer sowie montagetechnischer Hinsicht ist es gemäß einer weiteren Ausgestaltung der Erfindung bevorzugt, dass der dem Tauchrohr zugeordnete Behälter einstückig mit dem Gehäuse der Ablaufgarnitur ausgebildet ist. Alternativ kann der Behälter jedoch auch entnehmbar in das Gehäuse der Ablaufgarnitur eingesetzt sein, was hinsichtlich einer Wartung und Reinigung der Ablaufgarnitur von Vorteil ist.

Nachfolgend wird die Erfindung anhand einer Ausführungsbeispiele darstellenden Zeichnung näher erläutert. Es zeigen:
- Fig. 1: eine Ablaufgarnitur für einen Bodenablauf in einer perspektivischen Ansicht;
- Fig. 2: die in Fig. 1 dargestellte Ablaufgarnitur in einer Draufsicht;
- Fig. 3: eine vertikale Schnittansicht der in Fig. 2 dargestellten Ausführungsbeispiels Ablaufgarnitur entlang der Schnittlinie A-A;
- Fig. 4: eine perspektivische Ansicht eines in der Ablaufgarnitur gemäß Fig. 1 einsetzbaren Tauchrohres;
- Fig. 5: das in Fig. 4 dargestellte Tauchrohr in einer Draufsicht; und
- Fig. 6: eine Schnittansicht des in Fig. 5 dargestellten Tauchrohres entlang der Schnittlinie B-B.

Die in der Zeichnung dargestellte Ablaufgarnitur 2 ist insbesondere als Bodenablauf für eine im Wesentlichen bodengleiche Dusche oder für einen Waschkellerraum geeignet. Die Ablaufgarnitur 2 ist ferner bevorzugt für den Einbau in einen Estrich- oder Betonboden bestimmt und kann auch bei niedrigen Bodenaufbauhöhen verwendet werden.

Die in den Fig. 1 bis 3 gezeigte Ablaufgarnitur 2 hat ein Gehäuse 4 mit einer Zulauföffnung 6, einem Anschlussstutzen 8 und einem Ablaufstutzen 10. Der Ablaufstutzen 10 ist mit einem einen kreisrunden Querschnitt aufweisenden Ablaufrohr 12 verbunden, mittels dem die Ablaufgarnitur 2 mit einem Ablaufrohrsystem verbunden werden kann. Der Anschlussstutzen 8 dient beispielsweise dem Anschluss von weiteren, der gezeigten Ablaufgarnitur 2 vorgeordneten Abläufen bzw. Ablaufgarnituren. In dem in Fig. 3 gezeigten Beispiel ist der Anschlussstutzen 8 mit einem Verschluss oder Deckel 14 verschlossen, welcher mittels einer Überwurfmutter mit dem Anschlussstutzen 8 flüssigkeitsdicht verbunden ist.

In dem Gehäuse 4 ist tassenförmiger Behälter 16 angeordnet. Der Boden 18 des Behälters 16 weist ein im Wesentlichen W-förmiges Querschnittsprofil auf. Das W-förmige Querschnittsprofil des Bodens 18 ist vorteilhaft für eine Umlenkung von ablaufendem Wasser im Bereich des Bodens 18. An den Boden 18 schließt sich eine umlaufende Seitenwand 20 des Behälters 16 an, wobei das obere Ende der Seitenwand 20 einen Überlaufrand bildet. Der tassenförmige Behälter 16 ist in das Gehäuse 4 eingesetzt und im Bereich des Bodens 18 durch umlaufende Stege bzw. Rippen 22 gegen seitliche Verschiebung bzw. Bewegung in dem Gehäuse gesichert. Zudem weist der Boden des Gehäuses 4 eine nach oben vorstehende Erhebung 7 auf, die in das W-förmige Querschnittsprofil des Behälterbodens 18 formschlüssig eingreift.

Die Ablaufgarnitur 2 umfasst ferner ein Tauchrohr 24, welches über die Zulauföffnung 6 in das Gehäuse 4 einsetzbar ist und mit dem Behälter 16 einen Geruchverschluss definiert. Das Tauchrohr 24 ragt im montierten Zustand in den Behälter 16 und endet mit deutlichem Abstand gegenüber dem Boden 18 des Behälters 16. Das Tauchrohr 24 ist trichter- oder trompetenförmig ausgebildet und weist einen flanschförmigen Einlassabschnitt 26 auf, welcher im Verhältnis zu dem in den Behälter 16 hineinragenden zylindrischen Abschnitt des Tauchrohres 24 einen verbreiterten Durchmesser aufweist. Der Einlassabschnitt 26 des Tauchrohres 24 weist einen Außendurchmesser auf, der mehr als 1,5-fache, beispielsweise mindestens das 2-fache des Innendurchmessers des Tauchrohres beträgt. Am Übergang zwischen dem Einlassabschnitt 26 und dem zylindrischen Abschnitt des Tauchrohres 24 ist ein bügelförmiger Griff 28 angeordnet, der der einfachen Entnahme des Tauchrohres 24 aus dem Gehäuse 4 dient.

Im Bereich seines Einlassabschnitts 26 weist das Tauchrohr 24 einen Bypass 30 auf, der eine strömungstechnische Verbindung des Ablaufstutzens 10 mit der Umgebung der Ablaufgarnitur 2 bei einem bestimmten, in dem Ablaufstutzen 10 auftretenden Unterdruck freigibt. Hierzu weist der Bypass 30 einen Ventilsitz 32 und eine an dem Ventilsitz 32 anliegende, eine Durchgangsöffnung des Bypasses 30 bei Normaldruck dichtend verschließende Membran 34 auf. Die Durchgangsöffnung des Bypasses 30 ist vorzugsweise im Wesentlichen kreisrund ausgebildet. Die Membran 34 ist beispielsweise aus Gummi oder einem gummiähnlichen Material gefertigt.

Die Membran 34 ist derart ausgestaltet, dass diese bei Auftreten eines Unterdrucks im Ablaufstutzen 10, der zu einem Absaugen von im Behälter 16 befindlichen Sperrwasser führen würde, die Durchgangsöffnung des Bypasses 30 freigibt und somit für eine strömungstechnische Verbindung zwischen der Umgebung der Ablaufgarnitur 2 und dem Inneren des Ablaufstutzens 10 sorgt. Hierdurch wird die negative Druckdifferenz zwischen der Umgebung der Ablaufgarnitur 2 und dem Inneren des Ablaufstutzens 10 zumindest soweit verringert, dass im Wesentlichen kein Sperrwasser aus dem Behälter 16 in den Ablaufstutzen 10 gesogen wird oder zumindest eine ausreichende Sperrwasserhöhe in dem aus dem Tauchrohr 24 und dem Behälter 16 gebildeten Geruchverschluss verbleibt. Somit kann auch bei Auftreten eines Unterdrucks im Ablaufstutzen 10 eine zuverlässige Funktion des Geruchverschlusses sichergestellt werden. Sobald im Inneren des Ablaufstutzens 10 im Wesentlichen wieder der Druck der Umgebung der Ablaufgarnitur 2 herrscht, verschließt die Membran 34 die Durchgangsöffnung des Bypasses 30 luftdicht.

Der Bypass 30 ist in einem Flächensegment des flanschförmigen Einlassabschnittes 26 angeordnet, wobei sich die Durchgangsöffnung des Bypasses 30 von der Oberseite des flanschförmigen Einlassabschnittes 26 zu dessen Unterseite hin erstreckt. Die axiale Länge des Bypasses 30 ist vorzugsweise kleiner als sein Innendurchmesser bzw. der Innendurchmesser der Durchgangsöffnung des Bypasses 30. Der Bypass 30 ist an der Oberseite des flanschförmigen Einlassabschnittes 26 durch einen nach oben vorstehenden Rand 31 begrenzt, der vorzugsweise als ringförmig umlaufender Rand 31 ausgebildet ist.

Der Innendurchmesser des Bypasses 30 oder der Innendurchmesser der Durchgangsöffnung des Bypasses 30 ist kleiner als der kleinste Innendurchmesser des Tauchrohres 24. Beispielsweise liegt der Innendurchmesser des Bypasses 30 oder seiner Durchgangsöffnung im Bereich von 6 mm bis 40 mm, vorzugsweise im Bereich von 6 mm bis 20 mm, besonders bevorzugt im Bereich von 6 mm bis 15 mm.

Des Weiteren weist der flanschförmige Einlassabschnitt 26 des Tauchrohres 24 an seinem Außenumfang zwei umlaufende, ringförmige Rippen oder Stege 36 auf, die eine Ringnut 38 zur Aufnahme eines Dichtungsringes definieren. Mittels des Dichtungsringes und den beiden ringförmigen Rippen oder Stege 36 ist das Tauchrohr 24 reibschlüssig sowie flüssigkeitsdicht mit dem Gehäuse 4 verbunden. Ferner weist das Tauchrohr 24 mehrere an der Unterseite des Einlassabschnitts 26 angeformte Abstandshalters 39 auf, mittels denen das Tauchrohr 24 auf dem Behälter 16 bzw. auf Seitenwand 20 des Behälters 16 abgestützt ist. Vorzugsweise sind an dem Tauchrohr 24 drei Abstandshalters 39 vorgesehen, die auf einem gemeinsamen Teilkreis gleichmäßig voneinander beabstandet sind.

Des Weiteren weist das Gehäuse 4 der Ablaufgarnitur einen Abdichtungsflansch 40 auf, dessen Oberseite eine Abdichtungsebene definiert. Der Abdichtungsflansch 40 weist einen im Wesentlichen konisch ausgebildeten, zum Außenumfang hin ansteigenden Außenrand 42 auf. Der sich von dem Abdichtungsflansch 40 bis zu dem Anschlussstutzen 8 und dem Ablaufstutzen 10 erstreckende Teil des Gehäuses 4 ist im Querschnitt betrachtet stufenförmig ausgebildet. Ein vom konischen Außenrand 42 ausgehend erster Absatz bildet eine umlaufende Ringnut 44. Benachbart zu der Ringnut 44 sind in dem Abdichtungsflansch 40 in Richtung des Tauchrohres 24 mehrere Sacklochbohrungen 46 ausgebildet, die beispielsweise der Befestigung eines ringförmigen Befestigungsflansches oder eines Adapters, in den wiederum ein Ablaufrost (nicht gezeigt) eingesetzt werden kann, dienen. Unterhalb hiervon weist das Gehäuse 4 einen weiteren Absatz 48 mit einer zylindrischen Stützfläche 50 zur Abstützung des Tauchrohrs 24 auf.

Das in den Fig. 4 bis 6 gezeigte Tauchrohr 24 entspricht dem in den Fig. 1 bis 3 gezeigten Tauchrohr 24. Die Fig. 3 und Fig. 6 zeigen, dass der jeweilige Abstandshalter 39 einen gabelförmigen Fuß 52 aufweist, der im montierten Zustand des Tauchrohres 24 die obere Kante des Behälters 16 umgreift.

Die Ausführung der Erfindung ist nicht auf die in der Zeichnung gezeigten Ausführungsbeispiele beschränkt. Vielmehr sind zahlreiche Varianten denkbar, die auch bei abweichender Gestaltung von der in den beigefügten Ansprüchen angegebenen Erfindung Gebrauch machen. So kann beispielsweise der (optionale) Anschlussstutzen 8 bei der in den Figuren 1 bis 3 gezeigten Ablaufgarnitur weggelassen werden.

Insbesondere liegen Ausgestaltungen der Ablaufgarnitur im Rahmen der Erfindung, bei denen der Bypass 30 mit einer geschlitzten Membran aus elastischem Material, z. B. Gummi, versehen ist, die mindestens zwei sich kreuzende Schlitze aufweist, wobei die Schlitze eine Durchgangsöffnung definieren, die bei Normaldruck geschlossen ist und bei Überschreiten eines bestimmten in dem Ablaufstutzen 10 der Ablaufgarnitur auftretenden Unterdrucks offen ist.

## Patentansprüche

1. Ablaufgarnitur insbesondere als Bodenablauf oder für eine Dusch- oder Badewanne, mit einem mindestens eine Zulauföffnung (6) und mindestens einen Ablaufstutzen (10) aufweisenden Gehäuse (4), welches einen Geruchverschluss (16, 24) aufweist, der zur Aufnahme von Sperrwasser ausgebildet ist, und mit einem Bypass (30), welcher bei Normaldruck geschlossen ist und derart hergerichtet ist, dass er bei Überschreiten eines bestimmten in dem Ablaufstutzen (10) auftretenden Unterdrucks eine Verringerung des Unterdrucks bewirkt, wodurch das Sperrwasser nicht unter eine Höhe sinkt, bei welcher der Geruchverschluss (16, 24) seine Sperrwirkung verliert,
wobei der Geruchverschluss (16, 24) einen tassenförmigen Behälter (16) zur Aufnahme des Sperrwassers und ein in den Behälter (16) hineinragendes Tauchrohr (24) umfasst, und wobei das Tauchrohr (24) einen flanschförmigen Einlassabschnitt (26) aufweist,
**dadurch gekennzeichnet, dass** der flanschförmige Einlassabschnitt (26) mit dem Bypass (30) versehen ist,
wobei der flanschförmige Einlassabschnitt (26) des Tauchrohres (24) einen Außendurchmesser aufweist, der mehr als das 1,5-fache des Innendurchmessers oder kleinsten Innendurchmessers des Tauchrohres (24) beträgt,
wobei der Bypass (30) in einem Flächensegment des flanschförmigen Einlassabschnittes (26) angeordnet ist,
wobei sich eine Durchgangsöffnung des Bypasses (30) von der Oberseite des flanschförmigen Einlassabschnittes (26) zu dessen Unterseite hin erstreckt, und wobei der Bypass (30)
entweder eine geschlitzte Membran aus elastischem Material oder einen Ventilsitz (32) und eine an dem Ventilsitz (32) anliegende, die Durchgangsöffnung des Bypasses (30) bei Normaldruck dichtend verschließende Membran (34) aufweist.

2. Ablaufgarnitur nach Anspruch 1,
**dadurch gekennzeichnet, dass** die geschlitzte Membran mindestens zwei sich kreuzende Schlitze aufweist, wobei die Schlitze eine Durchgangsöffnung definieren, die bei Normaldruck geschlossen ist und bei Überschreiten eines bestimmten in dem Ablaufstutzen (10) der Ablaufgarnitur auftretenden Unterdrucks offen ist.

3. Ablaufgarnitur nach Anspruch 1 oder 2,
**dadurch gekennzeichnet, dass** der flanschförmige Einlassabschnitt (26) an seinem Außenumfang eine Ringnut (38) zur Aufnahme eines Dichtungsringes aufweist.

4. Ablaufgarnitur nach einem der Ansprüche 1 bis 3,
**dadurch gekennzeichnet, dass** der Behälter (16) ein im Wesentlichen W-förmiges Querschnittsprofil aufweist.

5. Ablaufgarnitur nach einem der Ansprüche 1 bis 4,
**dadurch gekennzeichnet, dass** der Behälter (16) einstückig mit dem Gehäuse (4) ausgebildet ist.

6. Ablaufgarnitur nach einem der Ansprüche 1 bis 4,
**dadurch gekennzeichnet, dass** der Behälter (16) in das Gehäuse (4) der Ablaufgarnitur (2) entnehmbar eingesetzt ist.

## Claims

1. Drain fitting, in particular as a floor drain or for a shower or bath tub, having a housing (4) which has at least one inlet opening (6) and at least one outlet connection (10) and which has an odour trap (16, 24) which is designed to receive sealing water, and with a bypass (30) which is closed at normal pressure and is designed in such a way that, when a certain negative pressure occurring in the outlet connection (10) is exceeded, it causes a reduction of the negative pressure, as a result of which the sealing water does not fall below a level at which the odour trap (16, 24) loses its sealing effect, wherein the odour trap (16, 24) comprises a cup-shaped container (16) for receiving the sealing water and an immersion tube (24) projecting into the container (16), and wherein the immersion tube (24) has a flange-shaped inlet portion (26), **characterized in that** said flange-shaped inlet portion (26) is provided with said bypass (30), wherein the flange-shaped inlet portion (26) of the immersion tube (24) has an outer diameter which is more than 1.5 times the inner diameter or smallest inner diameter of the immersion tube (24), wherein the bypass (30) is disposed in a surface segment of the flange-shaped inlet section (26), wherein a through opening of the bypass (30) extends from the top of the flange-shaped inlet section (26) to the bottom thereof, and wherein the bypass (30) comprises either a slotted diaphragm made of elastic material or a valve seat (32) and a diaphragm (34) abutting the valve seat (32) and sealingly closing the through opening of the bypass (30) at normal pressure.

2. Drain fitting according to claim 1,
**characterised in that** the slotted diaphragm has at least two intersecting slots, the slots defining a through opening which is closed at normal pressure and is open when a certain negative pressure occurring in the outlet connection (10) of the drain fitting is exceeded.

3. Drain fitting according to claim 1 or 2,
**characterised in that** the flange-shaped inlet section (26) has an annular groove (38) on its outer circumference for receiving a sealing ring.

4. Drain fitting according to any one of claims 1 to 3,
**characterised in that** the container (16) has a substantially W-shaped crosssectional profile.

5. Drain fitting according to any one of claims 1 to 4,
**characterised in that** the container (16) is formed integrally with the housing (4).

6. Drain fitting according to one of claims 1 to 4,
**characterised in that** the container (16) is removably inserted into the housing (4) of the drain fitting (2).

## Revendications

1. Garniture d'évacuation, notamment en tant qu'évacuation par le sol ou pour une douche ou une baignoire, avec un boîtier (4) présentant au moins un orifice d'admission (6) et au moins un raccord d'évacuation (10), lequel présente un siphon (16, 24) qui est conçu pour contenir l'eau d'étanchéité, et avec un by-pass (30), lequel est fermé lors d'une pression normale et qui est aménagé de sorte à entraîner, lors du dépassement d'une dépression déterminée se produisant dans le raccord d'évacuation (10), une diminution de la dépression afin que l'eau d'étanchéité ne tombe pas en dessous d'une hauteur au niveau de laquelle le siphon (16, 24) perd son effet de blocage,
le siphon (16, 24) comportant un récipient en forme de tasse (16) pour contenir l'eau d'étanchéité et un tube plongeur (24) avançant à l'intérieur du récipient (16), et le tube plongeur (24) présentant une partie d'entrée en forme de bride (26),
**caractérisé en ce que** la partie d'entrée en forme de bride (26) est pourvue du by-pass (30),
la partie d'entrée en forme de bride (26) du tube plongeur (24) présentant un diamètre extérieur qui est plus de 1,5 fois le diamètre intérieur ou le plus petit diamètre intérieur du tube plongeur (24),
le by-pass (30) étant agencé dans une surface de segment de la partie d'entrée en forme de bride (26),
une ouverture de passage du by-pass (30) s'étendant depuis le côté supérieur de la partie d'entrée en forme de bride (26) vers son côté inférieur, et le by-pass (30) présentant soit une membrane fendue en un matériau élastique ou un siège de soupape (32) et une membrane (34) reposant sur le siège de soupape (32), obturant, de manière étanche, l'ouverture de passage du by-pass (30) lors d'une pression normale.

2. Garniture d'évacuation selon la revendication 1,
**caractérisé en ce que** la membrane fendue présente au moins deux fentes se croisant, les fentes définissant une ouverture de passage qui est fermée lors d'une pression normale et qui est ouverte lors du dépassement d'une dépression déterminée se produisant dans le raccord d'évacuation (10) de la garniture d'évacuation.

3. Garniture d'évacuation selon la revendication selon la revendication 1 ou 2,
**caractérisé en ce que** la partie d'entrée en forme de bride (26) présente, sur sa circonférence extérieure, une rainure annulaire (38) pour la réception d'un anneau d'étanchéité.

4. Garniture d'évacuation selon l'une des revendications 1 à 3,
**caractérisé en ce que** le récipient (16) présente un profil de coupe sensiblement en forme de W.

5. Garniture d'évacuation selon l'une des revendications 1 à 4,
**caractérisé en ce que** le récipient (16) est conçu d'une seule pièce avec le boîtier (4).

6. Garniture d'évacuation selon l'une des revendications 1 à 4,
**caractérisé en ce que** le récipient (16) est placé de manière amovible dans le boîtier (4) de la garniture d'évacuation (2).
